# EUROPÄISCHE PATENTSCHRIFT

(11) **EP 3 941 747 B1**
(45) Veröffentlichungstag und Bekanntmachung des Hinweises auf die Patenterteilung: **05.04.2023**
(21) Anmeldenummer: 20708145.6
(22) Anmeldetag: 11.03.2020
(51) Int. Cl.: B41F 5/18, B41F 5/24, B41F 13/004, B41F 13/30, B41F 13/38, B41F 31/30, B41F 33/00, B41F 33/08

(54) **VERFAHREN ZUM BESTIMMEN EINER POSITION DES GEGENSEITIGEN KONTAKTES ZWISCHEN EINER DRUCKWALZE UND MINDESTENS EINER GEGENWALZE EINER FLEXODRUCKMASCHINE.**
METHOD FOR DETERMINING A POSITION OF RECIPROCAL CONTACT BETWEEN A PRINTING ROLLER AND AT LEAST ONE COUNTER-ROLLER OF A FLEXOGRAPHIC PRINTING MACHINE
PROCÉDÉ POUR DÉTERMINER UNE POSITION DE CONTACT MUTUEL ENTRE UN CYLINDRE D'IMPRESSION ET AU MOINS UN CONTRE-CYLINDRE D'UNE MACHINE D'IMPRESSION FLEXOGRAPHIQUE

(30) Priorität: 19.03.2019 IT 201900003965; 19.03.2019 DE 102019107012
(43) Veröffentlichungstag der Anmeldung: 26.01.2022
(73) Patentinhaber: Koenig & Bauer AG, 97080 Würzburg (DE)
(72) Erfinder: MAGNONE, Stefano, 15057 Tortona (AL) (IT)
(74) Vertreter: Koenig & Bauer AG
(86) Internationale Anmeldenummer: PCT/EP2020/056513
(87) Internationale Veröffentlichungsnummer: WO 2020/187665

(56) Entgegenhaltungen:
- EP-A1- 1 018 426
- WO-A1-2015/001126
- WO-A2-2010/142405
- DE-U1-202011 052 514
- IT-A1- VR20 120 085

## Beschreibung

Die Erfindung betrifft ein in einer Flexodruckmaschine ausgeführtes oder zumindest ausführbares Verfahren zum Bestimmen einer Position des gegenseitigen Kontaktes zwischen einer Druckwalze und mindestens einer Gegenwalze gemäß dem Oberbegriff des Anspruches 1.

Durch die EP 1 018 426 A1 ist ein Verfahren zum Anstellen zweier Zylinder einer Druckmaschine gegeneinander bekannt, wobei man einen der beiden Zylinder rotieren lässt, während die beiden Zylinder radial aufeinander zu bewegt werden und wobei das auf einen der beiden Zylinder wirkende Drehmoment überwacht wird und wobei, wenn das überwachte Drehmoment einen vorgegebenen Schwellenwert überschreitet, die in diesem Augenblick erreichte Radialposition der beiden Zylinder relativ zueinander als die Nullposition für die Anstellung genommen wird.

Durch die WO 2010/142405 A2 ist eine Druckmaschine mit zumindest einem Farbwerk bekannt, welches Farbwerk zumindest zwei Zylinder umfasst, die im Druckbetrieb gegeneinander angestellt sind, wobei die Zylinder mit Hilfe zumindest eines Antriebs drehbar sind, wobei in der Druckmaschine Sensoren vorgesehen sind, mit welchen Parameter der Drehbewegung der Zylinder - wie das von dem zumindest einen Antrieb erzeugte Drehmoment oder die Drehgeschwindigkeit - aufzuzeichnen sind, wobei die Druckmaschine Anstellmittel aufweist, mit welchen die zumindest zwei Zylinder in ihrer radialen Richtung gegeneinander anstellbar sind, wobei die Druckmaschine mit einer Steuereinheit wirkverbunden ist, mit welchen die Anstellmittel ansteuerbar sind, und wobei die Steuereinheit derart eingestellt ist, dass sie zur Einstellung der Anstellposition der zumindest zwei Zylinder folgende Verfahrensschritte veranlasst:
- Herbeiführung einer unterschiedlichen Umfangsgeschwindigkeit der zumindest zwei voneinander abgestellten Zylinder
- Anstellung der beiden Zylinder mit den Anstellmitteln
- Aufzeichnung oder Beibehaltung der Relativposition der beiden Zylinder zueinander, wenn zumindest ein Parameter der Drehbewegung der zumindest zwei Zylinder einen Grenzwert überschreitet.

Durch die IT VR20 120 085 A1 ist ein Verfahren zur Identifizierung der Tangentialposition zwischen der Seitenfläche eines Druckzylinders und eines anderen Druckelements in Rotationsdruckmaschinen bekannt.

Durch die DE 20 2011 052514 U1 ist eine Flexodruckmaschine bekannt, welche mit mehreren Druckgruppen ausgestattet ist, welche um eine zentrale Gegendruckwalze angeordnet sind, auf der sich das zu druckende Material befindet, wobei jede der genannten Druckgruppen zumindest eine Druckwalze und eine Farbwalze integriert, welche beim Drucken gegenüberstehen und mit Hilfe mindestens eines Drehantriebsmotors zur Rotation gebracht werden können, wobei die Druckmaschine operativ an einer Steuereinheit verbunden ist, zur Detektion von einem oder mehreren Parametern für die Drehbewegung der Walzen, wie des Drehmoments, des von dem genannten Drehantriebsmotor verbrauchten elektrischen Stroms, oder der Drehgeschwindigkeit, und wobei die Druckmaschine über Mittel zur Krafteinstellung verfügt, welche an den Endpunkten der genannten Druckwalze und Farbwalze, in ihre radiale Richtung, eine lineare Bewegung anwenden und Positionierungsmotoren integrieren.

Durch die WO 2015/001126 A1 ist ein Verfahren zum gegenseitigen Anstellen von zwei Zylindern in einer Druckmaschine bekannt, wobei die Zylinder mit jeweils wenigstens einem Antrieb mit unterschiedlichen Umfangsgeschwindigkeiten angetrieben werden, wobei zumindest der erste Zylinder mittels wenigstens einer Anstelleinrichtung in Richtung auf den zweiten Zylinder bewegt wird, wobei die Anstellposition bestimmt wird, wobei die Werte zumindest einer Messgröße zumindest eines der zwei Zylinder von einer Mess- oder Detektionseinrichtung detektiert werden, wobei mittels einer Steuervorrichtung die Werte der Messgröße empfangen und die Anstelleinrichtung angesteuert werden, wobei die Anstellposition ermittelt wird, wobei sich die erste Änderung des Wertes der Messgröße des zumindest einen Zylinders gegenüber einem Initialwert dieser Messgröße ergeben hat, wobei der Wert des Drehwinkels aufgezeichnet wird, bei dem sich eine Abweichung des Wertes der Messgröße vom Initialwert ergibt.

Eine Flexodruckmaschine weist eine zentrale Trommel auf, auf welcher in einem Druckprozess ein Bedruckstoff in Form eines Bogens oder einer flexiblen Folie angeordnet ist. Ein oder mehrere Druckwerke werden mit der zentralen Trommel in Kontakt gebracht. Jedes Druckwerk weist eine Druckwalze und eine Farbwalze auf, wobei die Druckwalze auf ihrer Mantelfläche mindestens ein Klischee trägt. Die zumeist als eine Rasterwalze ausgebildete Farbwalze wird auch Anilox-Walze genannt.

In einer Flexodruckmaschine des oben beschriebenen Typs bewegt ein erstes Paar Elektromotoren die Druckwalze jedes Druckwerks auf die zentrale Trommel zu oder von dieser Trommel weg, und ein zweites Paar Elektromotoren bewegt die Farbwalze jedes Druckwerks auf die jeweilige Druckwalze zu oder von der betreffenden Druckwalze weg. Für diesen Zweck ist die jeweilige Rotationsachse jeder Druckwalze oder Rasterwalze jeweils auf einer zur jeweiligen Rotationsachse orthogonalen Führung gelagert, wobei an einem Ende jeder Führung jeweils ein Motor angeordnet ist, der jeweils eine lineare Bewegung von der jeweiligen Druckwalze oder Rasterwalze bewirkt. Jedem dieser Motoren ist dann im Allgemeinen jeweils eine Erfassungseinrichtung zur Erfassung der Winkelposition der jeweiligen Motorwelle, d. h. ein Encoder zugeordnet, wobei der jeweiligen Winkelposition jeweils eine lineare Position der Druck- und/oder Farbwalze entspricht.

In einer solchen Flexodruckmaschine besteht das Problem, die jeweilige Druckposition jeder Druckwalze relativ zur zentralen Trommel zu bestimmen, um einen optimalen Druck zu gewährleisten. Der optimale Druck zeichnet sich dadurch aus, dass er zwar ausreicht, um ein Druckbild guter Druckqualität auf dem Bedruckstoff zu erzeugen, aber nicht übermäßig groß ist, da ein zu hoher Druck die verwendeten Klischees beschädigen und/oder eine Verformung der druckenden Stellen erzeugen würde, was dann zu doppelten Rändern und zu übermäßig aufgetragenen Farben führt. Ein schlecht eingestellter Druck führt somit zu einer schlechten Farbübertragung zwischen dem Klischee und dem Bedruckstoff und/oder zwischen der Farbwalze und dem Klischee, was sich jeweils negativ auf die Druckqualität auswirkt.

Ein ähnliches Problem tritt auch bei der Bestimmung der gegenseitigen Position zwischen der jeweiligen Farbwalze und der jeweiligen Druckwalze auf.

Zur Lösung dieses Problems sind Systeme zur Einstellung der Position der Druckwalzen und Farbwalzen bekannte, die auf einer visuellen Beurteilung durch einen Bediener beruhen oder es sind automatisierte Systeme, wie z. B. im Europäischen Patent Nr. EP 2 460 658 B1 im Namen desselben Anmelders beschrieben.

Dennoch besteht weiterhin die Notwendigkeit, den automatisierten Prozess der Bestimmung der gegenseitigen Kontaktposition zwischen der jeweiligen Farbwalze und der jeweiligen Druckwalze sowie der Druckwalze und der zentralen Trommel zu optimieren, zu beschleunigen und zu verbessern, um einen optimalen Kontaktdruck zwischen diesen Walzen während des Druckprozesses zu bestimmen.

Daher liegt der Erfindung die Aufgabe zugrunde, ein optimiertes Verfahren zum Bestimmen einer Position des gegenseitigen Kontaktes zwischen einer Druckwalze und mindestens einer Gegenwalze zu schaffen.

Die Aufgabe wird erfindungsgemäß durch ein Verfahren mit den Merkmalen des Anspruches 1 gelöst. Ferner ist eine Flexodruckmaschine gemäß Anspruch 7 vorgesehen, wobei diese die Schritte des erfindungsgemäßen Verfahrens ausführend ausgebildet ist. Die abhängigen Ansprüche betreffen vorteilhafte Weiterbildungen und/oder Ausgestaltungen der gefundenen Lösung.

Die mit der Erfindung erzielbaren Vorteile bestehen insbesondere darin, dass eine Position des gegenseitigen Kontaktes zwischen einer Druckwalze und mindestens einer Gegenwalze automatisch, schnell und wiederholbar, vorzugsweise auch in Abhängigkeit von der Form oder dem Relief des Klischees bestimmt wird, wobei die Position des gegenseitigen Kontaktes zwischen einer Druckwalze oder einem von ihr getragenen Klischee und einer zentralen Trommel besteht und/oder wobei die Position des gegenseitigen Kontaktes zwischen der Druckwalze oder dem von ihr getragenen Klischee und einer Farbwalze besteht.

Die gefundene Lösung trägt dazu bei, die Makulatur während des Einstellvorganges der Druckwerke der Flexodruckmaschine und/oder den für diesen Einstellvorgang erforderlichen Zeitbedarf jeweils zu minimieren.

Ein Ausführungsbeispiel der Erfindung ist in den Zeichnungen dargestellt und wird im Folgenden näher beschrieben.

Es zeigen:
- Fig. 1: eine schematische Draufsicht eines Ausschnitts aus einer Flexodruckmaschine;
- Fig. 2: eine Seitenansicht des Ausschnitts von Fig. 1;
- Fig. 3: ein Flussdiagramm bezüglich des Verfahrens zum Bestimmen einer Position des gegenseitigen Kontaktes zwischen einer Druckwalze und einer zentralen Trommel in einer Flexodruckmaschine;
- Fig. 4: ein Flussdiagramm bezüglich des Verfahrens zum Bestimmen einer Position des gegenseitigen Kontaktes zwischen einer Druckwalze und einer Farbwalze in einer Flexodruckmaschine.

Mit dem Bezugszeichen 10 ist eine gattungsgemäße Flexodruckmaschine als Ganzes bezeichnet. Eine solche Flexodruckmaschine 10 weist ein Paar von parallel zueinander angeordneten Gestellwänden 20 auf, zwischen denen rotierbar eine zentrale Trommel 30 gelagert ist. Im Druckprozess wird ein insbesondere in Form einer flexiblen Folie F ausgebildeter Bedruckstoff zumindest um diese zentrale Trommel 30 geführt bzw. wird von der im Druckprozess rotierenden zentralen Trommel 30 getragen. An diese zentrale Trommel 30 ist mindestens eine Druckwalze 40 angestellt oder zumindest anstellbar, um ein Druckbild auf dem Bedruckstoff aufzutragen. Die Druckwalze 40 ist zwischen zwei Gegenwalzen 30; 50 angeordnet, von denen die eine Gegenwalze 30 als die zentrale Trommel 30 und die andere Gegenwalze 50 als eine Farbwalze 50 ausgebildet sind. Eine mit einer Farbwalze 50 zusammenwirkende Druckwalze 40 bildet ein Druckwerk in der Flexodruckmaschine 10. Die Farbwalze 50 ist z. B. als eine Rasterwalze ausgebildet und wird auch als Anilox-Walze bezeichnet.

Fig. 1 zeigt beispielhaft die vorgenannte Anordnung in einer schematischen Draufsicht auf einen Ausschnitt aus einer Flexodruckmaschine 10. Ferner zeigt die Fig. 1, dass sowohl die Druckwalze 40 als auch die betreffende Gegenwalze 30; 50 jeweils einen ersten Elektromotor 31; 41; 51 aufweisen und mittels des betreffenden ersten Elektromotors 31; 41; 51 jeweils rotativ bewegt werden können. Jeder dieser ersten Elektromotoren 31; 41; 51 weist jeweils einen ersten Encoder 32; 42; 52 auf. Die Druckwalze 40 und die Farbwalze 50 weisen an jedem axialen Ende jeweils einen zweiten Elektromotor 43; 53 auf, wobei die Druckwalze 40 und die Farbwalze 50 mittels des betreffenden zweiten Elektromotors 43; 53 jeweils in Richtung D einer gegenseitigen Annäherung zwischen der Druckwalze 40 und der betreffenden Gegenwalze 30; 50 translatorisch bewegt werden können. Auch jeder dieser zweiten Elektromotoren 43; 53 weist jeweils einen zweiten Encoder 44; 54 auf.

Wie die Fig. 2 beispielhaft in einer Seitenansicht des Ausschnitts von Fig. 1 erkennen lässt, können am Umfang der zentralen Trommel 30 mehrere, z. B. acht Druckwerke angeordnet sein, wobei jedes dieser Druckwerke vorzugsweise in der zuvor in Verbindung mit der Fig. 1 beschriebenen Weise ausgebildet ist. Die einzelnen Druckwerke sind unabhängig voneinander betreibbar, d. h. jeweils individuell mit der zentralen Trommel 30 in eine Wirkverbindung bringbar.

Erfindungsgemäß wird in dieser Flexodruckmaschine 10 ein Verfahren zum Bestimmen einer Position des gegenseitigen Kontaktes zwischen einer Druckwalze 40 und mindestens einer Gegenwalze 30; 50 ausgeführt oder ist dort zumindest ausführbar, wobei das Verfahren folgende Schritte umfasst:
(a) rotatives Bewegen der mit der Druckwalze 40 in Kontakt zu stellenden Gegenwalze 30; 50 mittels des betreffenden ersten Elektromotors 31; 51, wobei die von dieser Gegenwalze 30; 50 beabstandet angeordnete Druckwalze 40 in einer vorbestimmten Winkelstellung nicht rotierend belassen wird;
(b) translatorisches Bewegen der nicht rotierenden Druckwalze 40 in Richtung D der mit der Druckwalze 40 in Kontakt zu stellenden Gegenwalze 30; 50 mittels des betreffenden zweiten Elektromotors 43; 53;
(c) Erfassen mindestens eines von Null verschiedenen Wertes eines Parameters mit Hilfe des ersten Encoders 42 des betreffenden ersten Elektromotors 41 der Druckwalze 40, wobei dieser Parameter eine durch den gegenseitigen Kontakt zwischen der mit der Druckwalze 40 in Kontakt gestellten Gegenwalze 30; 50 und der Druckwalze 40 bewirkte Schleppdrehung anzeigt;
(d) Bestimmen der Position des gegenseitigen Kontakts zwischen der Druckwalze 40 und der mit dieser Druckwalze 40 in Kontakt gestellten Gegenwalze 30; 50 auf der Grundlage des Wertes des erfassten Parameters;
(e) Verändern der bisherigen Winkelstellung der Druckwalze 40 um einen von Null verschiedenen Winkel;
(f) Wiederholen der Schritte (a) bis (d) und Bestimmen der entsprechenden Position des gegenseitigen Kontakts zwischen der Druckwalze 40 und der mit dieser Druckwalze 40 in Kontakt gestellten Gegenwalze 30; 50 für die im Schritt (e) geänderte Winkelstellung der Druckwalze 40;
(g) Berechnen einer durchschnittlichen Position des gegenseitigen Kontakts zwischen der Druckwalze 40 und der mit dieser Druckwalze 40 in Kontakt gestellten Gegenwalze 30; 50 in Abhängigkeit von jeder für eine bestimmte Winkelstellung der Druckwalze 40 bestimmte Position des gegenseitigen Kontakts zwischen der Druckwalze 40 und der mit dieser Druckwalze 40 in Kontakt gestellten Gegenwalze 30; 50, wobei die Position des gegenseitigen Kontakts zwischen der Druckwalze 40 und der mit dieser Druckwalze 40 in Kontakt gestellten Gegenwalze 30; 50 für jedes axiale Ende der Druckwalze 40 unabhängig voneinander bestimmt wird und die durchschnittliche Position des gegenseitigen Kontakts zwischen der Druckwalze 40 und der mit dieser Druckwalze 40 in Kontakt gestellten Gegenwalze 30; 50 für jedes axiale Ende der Druckwalze 40 unabhängig voneinander berechnet wird.

Dabei werden die jeweiligen bestimmten Winkelstellungen der Druckwalze 40 vorzugsweise jeweils in Abhängigkeit von einer Position im Relief eines auf der Mantelfläche der Druckwalze 40 angeordneten Klischees festgelegt.

Das Berechnen einer durchschnittlichen Position des gegenseitigen Kontakts zwischen der Druckwalze 40 und der betreffenden Gegenwalze 30; 50 in Abhängigkeit von jeder für eine bestimmte Winkelstellung der Druckwalze 40 bestimmte Position des gegenseitigen Kontakts zwischen der Druckwalze 40 und der mit dieser Druckwalze 40 in Kontakt gestellten Gegenwalze 30; 50 hat den Vorteil, dass durch eine auf diese Berechnung gestützte Einstellung der Position des gegenseitigen Kontakts zwischen der Druckwalze 40 und der mit dieser Druckwalze 40 in Kontakt gestellten Gegenwalze 30; 50 ein zu hoher Kontaktdruck vom auf der Druckwalze 40 angeordneten Klischee auf den Bedruckstoff und dadurch eine Beschädigung des verwendeten Klischees vermieden wird. Vielmehr führt die Einstellung einer durchschnittlichen Position des gegenseitigen Kontakts zwischen der Druckwalze 40 und der mit dieser Druckwalze 40 in Kontakt gestellten Gegenwalze 30; 50 zu einer guten Druckqualität, da eine unerwünschte Verformung der druckenden Stellen weitgehend unterbleibt und das Erzeugen von doppelten Rändern und/oder ein übermäßiger Farbauftrag auf den Bedruckstoff vermieden wird.

In einer Weiterbildung des vorgeschlagenen Verfahrens umfasst das im Schritt (d) vorgenommene Bestimmen der Position des gegenseitigen Kontakts zwischen der Druckwalze 40 und der mit dieser Druckwalze 40 in Kontakt gestellten Farbwalze 50 folgende Schritte:
(d1) Vergleichen des Wertes des erfassten Parameters mit einem zuvor festgelegten Wertebereich für diesen Parameter;
(d2) Messen einer von der Druckwalze 40 oder der Z mit dieser Druckwalze 40 in Kontakt zu stellenden Farbwalze 50 durch ihre jeweilige translatorische Bewegung bis zur Position des gegenseitigen Kontakts zwischen der Druckwalze 40 und der mit dieser Druckwalze 40 in Kontakt gestellten Farbwalze 50 zurückgelegten Strecke mittels des zweiten Encoders 44; 54 des die betreffende translatorische Bewegung antreibenden zweiten Elektromotors 43; 53;
(d3) Bestimmen der Position des gegenseitigen Kontakts zwischen der Druckwalze 40 und der mit dieser Druckwalze 40 in Kontakt gestellten Farbwalze 50 auf der Grundlage der gemäß Schritt (d2) gemessenen Strecke, wenn der Wert des erfassten Parameters im zuvor festgelegten Wertebereich für diesen Parameter liegt.

Als gemäß Schritt (c) zu erfassender Parameter wird vorzugsweise ein Drehimpuls ausgewählt, wobei dieser Drehimpuls von der jeweiligen Gegenwalze 30; 50 auf die Druckwalze 40 gegeben wird.

Wenn die Druckwalze 40 und die mit der Druckwalze 40 zu stellende Farbwalze 50 - also beide Walzen 40; 50 - durch ihren jeweiligen zweiten Elektromotor 43; 53 jeweils translatorisch bewegt werden, wird die Position des gegenseitigen Kontakts zwischen der Druckwalze 40 und der mit dieser Druckwalze 40 in Kontakt zu stellenden Farbwalze 50 mittels des jeweiligen zweiten Encoders 44, 54 jedes zweiten Elektromotors 43, 53 vorzugsweise unabhängig voneinander bestimmt.

Die berechnete Position des gegenseitigen Kontakts zwischen der Druckwalze 40 und der mit dieser Druckwalze 40 in Kontakt zu stellenden Gegenwalze 30; 50 wird vorteilhafterweise in einem von der Flexodruckmaschine 10 ausgeführten Druckprozess verwendet.

Es ist auch eine vorzugsweise elektronische Steuereinheit 100 vorgesehen und derart konfiguriert (Fig. 1), dass diese Steuereinheit 100 die bestimmten Winkelstellungen der Druckwalze 40 an der jeweiligen Position des gegenseitigen Kontakts zwischen der Druckwalze 40 und der mit dieser Druckwalze 40 in Kontakt zu stellenden Gegenwalze 30; 50 festlegt und einen Druckprozess mit diesen festlegten Winkelstellungen der Druckwalze 40 ausführt. In dieser Steuereinheit 100 sind vorzugsweise digitale Daten insbesondere für bestimmte Winkelstellungen der Druckwalze 40 gespeichert, wobei diese Winkelstellungen an der jeweiligen Position des gegenseitigen Kontakts zwischen der Druckwalze 40 und der mit dieser Druckwalze 40 in Kontakt zu stellenden Gegenwalze 30; 50 mit signifikanten Positionen im Relief des auf der Druckwalze 40 angeordneten Klischees korrespondieren. Denn das Relief des auf der Druckwalze 40 angeordneten Klischees weist entsprechend des zu erzeugenden Druckbildes an bestimmten jeweils als signifikant geltenden Positionen Vorsprünge oder Vertiefungen auf.

Es ergibt sich somit auch eine Flexodruckmaschine 10, aufweisend mindestens eine zwischen zwei Gegenwalzen 30; 50 angeordnete Druckwalze 40, wobei die eine Gegenwalze 30 als eine zentrale Trommel 30 und die andere Gegenwalze 50 als eine Farbwalze 50 ausgebildet sind, wobei sowohl die Druckwalze 40 als auch die mit dieser Druckwalze 40 in Kontakt zu stellenden

Gegenwalze 30; 50 jeweils einen ersten Elektromotor 31; 41; 51 aufweisen und mittels des betreffenden ersten Elektromotors 31; 41; 51 jeweils rotativ bewegt werden können, wobei jeder dieser ersten Elektromotoren 31; 41; 51 jeweils einen ersten Encoder 32; 42; 52 aufweist, wobei die Druckwalze 40 und die Farbwalze 50 an jedem axialen Ende jeweils einen zweiten Elektromotor 43; 53 aufweisen und mittels des betreffenden zweiten Elektromotors 43; 53 jeweils in Richtung D einer gegenseitigen Annäherung zwischen der Druckwalze 40 und der mit dieser Druckwalze 40 in Kontakt zu stellenden Gegenwalze 30; 50 translatorisch bewegt werden können, wobei jeder dieser zweiten Elektromotoren 43; 53 jeweils einen zweiten Encoder 44; 54 aufweist, wobei diese Flexodruckmaschine 10 die Schritte des vorbeschriebenen Verfahrens ausführend ausgebildet ist.

Das in einer Flexodruckmaschine 10 ausgeführte Verfahren zum Bestimmen einer Position des gegenseitigen Kontaktes zwischen einer Druckwalze 40 und einer zentralen Trommel 30 wird nun nochmals anhand eines Flussdiagramm gemäß der Fig. 3 erläutert. Zunächst wird die Druckwalze 40 mit Hilfe des zweiten Elektromotors 43 in ihre Ausgangsposition gebracht.

Zu diesem Zeitpunkt wird die Flexodruckmaschine 10 für den Transport der flexiblen Folie F mit einer minimalen Antriebsgeschwindigkeit angetrieben. Die Druckwalze 40 wird durch ihren ersten Elektromotor 41 in langsamer Rotation angetrieben, so dass die Druckwalze 40 gemäß einer (ersten) vorbestimmten Winkel-(Absolut-)Stellung angeordnet ist. Wenn die Druckwalze 40 in der ersten vorgegebenen Winkelstellung positioniert ist, wird die Druckwalze 40 gestoppt, d. h. sie wird in dieser ersten Winkelstellung durch den ersten Elektromotor 41 stillgehalten, der im Modus "Drehmomentabschaltung", d. h. in der Neutralstellung bleibt. Die vorgegebene Winkelstellung der Druckwalze 40 kann beliebig gewählt werden, z. B. indem man die Mantelfläche der Druckwalze 40 (d. h. das darauf angeordnete Klischee) in Sektoren (z. B. gleichwertig) unterteilt, wobei die Anzahl der Sektoren (die einem vorgegebenen Drehwinkel unterliegen) gleich der Anzahl der Winkelpositionen ist, die man für jede Druckwalze 40 abtasten möchte.

Alternativ kann die vorgegebene Winkelstellung der Druckwalze 40 gewichtet gewählt werden. In diesem Fall wird jede Winkelstellung und/oder ihre erste Winkelstellung auf der Grundlage der Konformität der Druckwalze 40 vordefiniert, insbesondere auf der Grundlage einer gemessenen Winkelposition des Reliefs des auf der Druckwalze 40 angeordneten Klischees.

Jedem Klischee ist eine Druckvorlage zugeordnet, d. h. eine pdf-Datei oder eine jpeg-Datei, in der in einem bestimmten Bezugssystem die Winkelpositionen des Reliefs genau definiert sind, wodurch dasjenige Druckbild definiert wird, das beim Druck auf die flexible Folie F übertragen werden soll.

Jede vorgegebene Winkelstellung der Druckwalze 40 kann aus den Winkelpositionen ausgewählt werden, in denen im auf der Druckwalze 40 angeordneten Klischee mindestens ein Relief oder eine Gruppe von Reliefs vorhanden ist.

Insbesondere ist jede vorgegebene Winkelstellung so gewählt, dass sie die oben genannte Winkelposition (d. h. die gewählten Reliefs) zur zentralen Trommel 30 oder auf einer Ebene, die die D-Richtung enthält, d. h. die Rotationsachsen der zentralen Trommel 30 und der Druckwalze 40, ausrichtet.

In jedem Fall wird jede vorgegebene Winkelstellung in der genannten Speichereinheit gespeichert.

Nachdem die Druckwalze 40 in der ersten vorgegebenen Winkelstellung stehen geblieben ist, wird nun die zentrale Trommel 30 mit ihrem ersten Elektromotor 31 in Rotation versetzt (Block S1), z. B. mit einer vorgegebenen (festen) Drehzahl.

Während sich die zentrale Trommel 30 dreht und die Druckwalze 40 stillsteht, d. h. nicht rotiert, wird bei diesem Verfahren die Druckwalze 40 in Richtung der zentralen Trommel 30 in D-Richtung bewegt (Block S2).

In der Praxis besteht das Verfahren darin, einen der beiden zweiten Elektromotoren 43 einzeln anzutreiben, um das jeweilige axiale Ende der Druckwalze 40 in Richtung der zentralen Trommel 30 zu bewegen. Es kann aber auch vorgesehen sein, dass die beiden zweiten Elektromotoren 43 gleichzeitig angetrieben werden, um beide axialen Enden der Druckwalze 40 vorwärts zur zentralen Trommel 30 zu bewegen.

Das Verfahren sieht daher vor, mit Hilfe des ersten Encoders 42 die mögliche Drehung zu überwachen, die durch den Kontakt zwischen der rotierenden zentralen Trommel 30 und der Druckwalze 40 (d. h. dem darauf angeordneten Klischee) der Druckwalze 40 (und somit dem Rotor des ersten Elektromotors 41, in Neutralstellung) aufgezwungen wird.

Erfindungsgemäß sieht das Verfahren vor, mit Hilfe des ersten Encoders 42 des ersten Elektromotors 41 der Druckwalze 40 im Leerlauf (im Modus "Drehmoment deaktiviert") mindestens einen von Null verschiedenen Wert eines eine Schleppdrehung anzeigenden Parameters zu erkennen (S3-Block), wobei die Schleppdrehung durch den erreichten gegenseitigen Kontakt zwischen der rotierenden zentralen Trommel 30 und der Druckwalze 40 während der Bewegung der Druckwalze 40 zur zentralen Trommel 30 in D-Richtung induziert wird.

In der Praxis hat man beobachtet, dass die Druckwalze 40, wenn sie stillsteht (d. h. nicht rotiert), d. h. eines der auf dem Klischee vorhandenen Reliefs, bei ihrer Vorwärtsbewegung in Richtung der zentralen Trommel 30 in D-Richtung die zentrale rotierende Trommel 30 berührt und von dieser - durch Reibung - in Rotation (in entgegengesetzter Richtung) mitgenommen wird.

Der erste Encoder 42 des ersten Elektromotors 41 der Druckwalze 40 erfasst den Drehimpuls, der von der zentralen Trommel 30 auf die Druckwalze 40 gegeben wird, zum Beispiel durch die Erfassung eines Wertes des Parameters, der aus einer Drehgeschwindigkeit der Druckwalze 40 (d. h. einer Variation der Drehgeschwindigkeit der Druckwalze 40 von einem Null- zu einem Nicht-Null-Wert) und/oder einer Winkelstellung der Druckwalze 40 (d. h. einer Variation der Winkelstellung der Druckwalze in Bezug auf die vorher festgelegte - vorherige - Winkelstellung, in der die Druckwalze 40 positioniert war) gewählt wurde.

Im Einzelnen: Wenn der erste Encoder 42 des ersten Elektromotors 41 (links im "Drehmomentabschaltmodus") einen Wert der Drehgeschwindigkeit der Druckwalze 40 erkennt, der nicht Null ist und/oder einen Wert der Winkelstellung der Druckwalze 40, der von der vorgegebenen (ersten) Winkelstellung, in der die Druckwalze 40 positioniert wurde, abweicht, dann ist die elektronische Steuereinheit 100 so konfiguriert, dass sie feststellt, dass die Druckwalze 40 eine Antriebsdrehung erhalten hat, die durch den gegenseitigen Kontakt zwischen der Druckwalze 40 und der zentralen Trommel 30 induziert wurde.

Das Verfahren besteht insbesondere darin, den Wert des ermittelten Parameters mit einem Bezugsbereich desselben zu vergleichen (Block S4), z. B. mit einem Mindestwert (z. B. entsprechend einem Wert nahe der Winkelgeschwindigkeit Null oder der vorgegebenen Winkelstellung, in der die Druckwalze 40 positioniert wurde) und einem maximal zulässigen Wert.

Wenn der Wert des Parameters innerhalb des Referenzbereichs liegt, dann kann die Erkennung als akzeptabel angenommen werden.

Andernfalls wird die Erkennung als inakzeptabel angenommen und die Schritte des oben genannten Verfahrens werden wiederholt.

An diesem Punkt, an dem die Erkennung als akzeptabel angenommen werden kann, wird das Verfahren durch Anhalten (Block S5) fortgesetzt, z. B. durch sofortiges Anhalten der Bewegung der Druckwalze 40, die sich in Richtung D der zentralen Trommel 30 nähert, d. h. der zweite, zuvor angetriebene Elektromotor 41 wird sofort gestoppt.

In der Praxis wird die Druckwalze 40 bei ihrer Vorwärtsbewegung zur zentralen Trommel 30 in D-Richtung in einer (aktuellen) gegenseitigen (ersten) Kontaktstellung mit der zentralen Trommel 30 selbst angehalten, d. h. dort, wo die Reliefs des auf dieser Druckwalze 40 angebrachten Klischees die zentrale Trommel 30 mit einem optimalen Kontaktdruck berühren, der durch den Kontaktdruck definiert ist, der so beschaffen ist, dass die Drehbewegung (durch Reibung/Widerstand) zwischen der zentralen Trommel 30 und der Druckwalze 40 übertragen wird.

Es wurde bei experimentellen Tests festgestellt, dass diese Position des gegenseitigen Kontakts, die die erste Drehung durch Ziehen der Druckwalze 40 durch die von der zentralen Trommel 30 aufgezwungene Drehung bestimmt, den optimalen Druck des gegenseitigen Kontakts bestimmt, der zu einem optimalen und qualitativ hochwertigen Druck während des normalen Betriebs der Flexodruckmaschine 10 führt.

Wenn die Druckwalze 40 auf ihrem Weg zur zentralen Trommel 30 in Richtung D in der besagten (aktuellen) Position des gegenseitigen Kontakts mit der zentralen Trommel 30 selbst angehalten wird, besteht das Verfahren darin, mit Hilfe des zweiten Encoders 44 des zweiten Elektromotors 43 der Druckwalze 40 die lineare (absolute) Position des jeweiligen axialen Endes der Druckwalze 40 in D-Richtung und/oder den linearen Weg, den das jeweilige axiale Ende der Druckwalze 40 in D-Richtung von der Ausgangsposition (und damit von der Nullposition) bis zur oben genannten gegenseitigen Kontaktposition zurückgelegt hat, zu messen (Block S6).

Diese Messung wird dann als erste gegenseitige Kontaktposition zwischen der Druckwalze 40 und der zentralen Trommel 30 der Flexodruckmaschine 10 identifiziert oder bestimmt (Block S7) und als solche in einem Speicher der Steuereinheit 100 gespeichert.

An diesem Punkt wird das obige Verfahren einige bzw. n-mal wiederholt, wobei darauf zu achten ist, dass die Druckwalze 40 gemäß weiteren n-1 (und unterschiedlichen) vorgegebenen Winkelstellungen zu drehen ist.

In diesem Fall ermöglicht es das Verfahren, für die jeweilige Druckwalze 40 eine Anzahl n von gegenseitigen Kontaktpositionen zu erhalten, die wie oben beschrieben bestimmt werden.

Auch hier wird das obige Verfahren - wie oben erwähnt - für jedes axiale Ende der Druckwalze 40 unabhängig voneinander durchgeführt. In diesem Fall ermöglicht es das Verfahren, eine Anzahl von 2n gegenseitiger Kontaktpositionen zu erhalten, die wie oben beschrieben für jede Druckwalze 40 bestimmt werden.

An diesem Punkt wird das Verfahren dazu verwendet, um für jede Druckwalze 40 eine durchschnittliche gegenseitige Kontaktposition (mit der zentralen Trommel 30) in Abhängigkeit von jeder (n oder 2n) gegenseitigen Kontaktposition zu berechnen (Block S8), die für jede vorbestimmte Winkelstellung der Druckwalze 40 bestimmt wurde, und diese durchschnittliche gegenseitige Kontaktposition in dem Speicher der Steuereinheit 100 zu speichern.

Die durchschnittliche gegenseitige Kontaktposition wird erfindungsgemäß zumindest durch die erste der folgenden Formeln ermittelt:
- Reiner Mittelwert der n Proben, die an jedem axialen Ende der Druckwalze erkannt wurden.
- Mittelfilter der n Proben, die an jedem axialen Ende der Druckwalze erkannt wurden, durch Sortieren der Proben in aufsteigender Reihenfolge und Auswahl der Mitte der geordneten Serie.
- Mittelwert der n Proben, die an jedem axialen Ende der Druckwalze erkannt wurden, wobei das Minimum und das Maximum verworfen werden. Diese durchschnittliche gegenseitige Kontaktposition wird dann als erste Annäherung verwendet (S9-Block), um einen Druckvorgang mit Flexodruckmaschine 10 durchzuführen, wie zuvor aufgezeigt wurde.

Darüber hinaus ist unter besonderer Bezugnahme auf Fig. 4 zur Bestimmung der (richtigen und optimalen) gegenseitigen Kontaktposition zwischen der Farbwalze 50 und der Druckwalze 40 jedes Druckwerks wie folgt vorzugehen.

Zuerst wird die Farbwalze 50 mit dem zweiten Elektromotor 53 (leicht gelöst von der jeweiligen Druckwalze 40) in ihre Ausgangsposition gebracht.

Zu diesem Zeitpunkt wird die Flexodruckmaschine 10 mit einer minimalen Antriebsgeschwindigkeit (d. h. einer Vorschubgeschwindigkeit für die Folie F) betrieben (vordefiniert und im Speicher der Steuereinheit 100 gespeichert).

Die Druckwalze 40 wird durch den ersten Elektromotor 41 derselben langsam rotatorisch angetrieben, so dass sie gemäß einer (ersten) vorbestimmten Winkel-(Absolut-)Stellung angeordnet ist.

Wenn die Druckwalze 40 in der ersten vorgegebenen, gewählten Winkelstellung positioniert wird, wird die Druckwalze 40 gestoppt, d. h. sie wird in dieser ersten Winkelstellung durch den ersten Elektromotor 41, der im Modus "Drehmomentabschaltung", d. h. in der Neutralstellung bleibt, stationär gehalten.

Die vorgegebene Winkelstellung der Druckwalze 40 kann, wie zuvor beschrieben, willkürlich oder gewichtet gewählt werden.

Insbesondere ist jede vorgegebene Winkelstellung so, dass die Winkelposition (d. h. die gewählten Reliefs) zur Farbwalze 50 oder auf eine Ebene ausgerichtet ist, die die D-Richtung enthält (d. h. die Drehachsen von Farbwalze 50 und Druckwalze 40).

In jedem Fall wird jede vorgegebene Winkelstellung im Speicher der genannten Steuereinheit 100 gespeichert.

Wenn die Druckwalze 40 in der ersten vorgegebenen Winkelstellung stillsteht, wird nun die Farbwalze 50 mit ihrem ersten Elektromotor 51 in Rotation versetzt (Block P1), z. B. mit einer vorgegebenen (festen) Drehgeschwindigkeit.

Während sich die Farbwalze 50 dreht und die Druckwalze 40 stationär, d. h. nicht rotierend belassen wird, wird die Farbwalze 50 in D-Richtung auf die entsprechende Druckwalze 40 zubewegt (Block P2).

In der Praxis bedeutet das Verfahren, dass einer der beiden zweiten Elektromotoren 53 nacheinander angetrieben wird, um das jeweilige axiale Ende der Farbwalze 50 zur Druckwalze 40 vorwärts zu bewegen.

Es kann aber auch vorgesehen sein, dass die beiden zweiten Elektromotoren 53 gleichzeitig angetrieben werden, um beide axialen Enden der Farbwalze 50 gleichzeitig zur Druckwalze 40 vorwärts zu bewegen.

Das Verfahren besteht also darin, mit Hilfe des ersten Encoders 42 jede (nicht gesteuerte) Drehung zu überwachen, die durch den Kontakt zwischen der rotierenden Farbwalze 50 und der Druckwalze 40 (d. h. dem darauf angeordneten Klischee) der Druckwalze 40 (und damit zum Rotor des ersten Elektromotors 41, in Neutralstellung) aufgezwungen wird.

Erfindungsgemäß sieht das Verfahren vor, mit Hilfe des ersten Encoders 42 des ersten Elektromotors 41 der Druckwalze 40, der im Leerlauf (im Modus "Drehmoment deaktiviert") bleibt, mindestens einen von Null verschiedenen Wert eines Parameters einer Schleppdrehung zu erfassen (Block P3), wobei die Schleppdrehung durch den erreichten gegenseitigen Kontakt zwischen der rotierenden Farbwalze 50 und der Druckwalze 40 während der Bewegung der Farbwalze 50 in Richtung der Druckwalze 40 in der D-Richtung induziert wird.

In der Praxis hat man beobachtet, dass die Druckwalze 40 bei Stillstand (d. h. nicht rotierend), d. h. bei einem der Reliefs auf dem auf ihr angeordneten Klischee, bei ihrer Vorwärtsbewegung zur Druckwalze 40 in D-Richtung die rotierende Farbwalze 50 berührt und von dieser - durch Reibung - in Rotation (in entgegengesetzter Richtung) mitgenommen wird.

Der erste Encoder 42 des ersten Elektromotors 41 der Druckwalze 40 erfasst den von der Farbwalze 50 auf die Druckwalze 40 ausgeübten Drehimpuls, z. B. durch die Erfassung eines Wertes des Parameters, der zwischen einer Drehgeschwindigkeit der Druckwalze 40 (d. h. einer Veränderung der Drehgeschwindigkeit der Druckwalze 40 von einem Nullzu einem Nicht-Null-Wert), einer Winkelstellung der Druckwalze 40 (d. h. einer Veränderung der Winkelstellung der Druckwalze 40 von der vorbestimmten - vorherigen - Winkelstellung, in der die Druckwalze 40 positioniert war) gewählt wurde.

Im Einzelnen: Wenn der erste Encoder 42 des ersten Elektromotors 41 (links im Modus "Drehmoment deaktiviert") einen von Null verschiedenen Geschwindigkeitswert der Rotation der Druckwalze 40 und/oder einen anderen Wert der Winkelstellung der Druckwalze 40 als die vorgegebene (frühere) Winkelstellung, in der die Druckwalze 40 positioniert war, erkennt, dann ist die elektronische Steuereinheit 100 so konfiguriert, dass sie feststellt, dass die Druckwalze 40 eine Antriebsrotation erhalten hat, die durch den gegenseitigen Kontakt zwischen der Druckwalze 40 und der Farbwalze 50 induziert wurde.

Das Verfahren umfasst insbesondere den Vergleich (Block P4) des Wertes des ermittelten Parameters mit einem Referenzbereich desselben, z. B. mit einem Mindestwert (z. B. entsprechend einem Wert nahe der Winkelgeschwindigkeit Null oder der vorgegebenen Winkelstellung, in der die Druckwalze 40 positioniert wurde) und einem maximal zulässigen Wert (z. B. gleich oder verschieden von den zuvor beschriebenen).

Wenn der Wert des Parameters innerhalb des Referenzbereichs liegt, dann kann die Erkennung als akzeptabel angenommen werden. Andernfalls wird die Erkennung als inakzeptabel angenommen und die Schritte des oben beschriebenen Verfahrens werden wiederholt.

An diesem Punkt, an dem die Erkennung als akzeptabel angenommen werden kann, wird das Verfahren durch Anhalten (Block P5) fortgesetzt, z. B. durch sofortiges Anhalten der Bewegung der Farbwalze 50, die sich entlang der D-Richtung der Druckwalze 40 nähert, d. h. der zweite zuvor angetriebene Elektromotor 53 wird sofort gestoppt.

In der Praxis wird die Farbwalze 50 auf ihrem Weg zur Druckwalze 40 in D-Richtung in einer (aktuellen) gegenseitigen (ersten) Kontaktstellung mit der Druckwalze 40 selbst angehalten, d. h. dort, wo die Reliefs des auf dieser Druckwalze 40 angebrachten Klischees die Farbwalze 50 mit einem optimalen Kontaktdruck berühren, der durch den Kontaktdruck so definiert ist, dass die Drehbewegung (durch Reibung/Widerstand) zwischen der Farbwalze 50 und der Druckwalze 40 übertragen wird.

Tatsächlich hat sich experimentell herausgestellt, dass diese gegenseitige Kontaktposition, die die erste Drehung der Druckwalze 40 durch den Widerstand der Farbwalze 50 bestimmt, den optimalen gegenseitigen Kontaktdruck bestimmt, der zu einer optimalen, effektiven, präzisen und effizienten Übertragung der Farbe von der Farbwalze 50 auf die Reliefs der Druckwalze 40 (was sich in einer hohen und optimalen Druckqualität widerspiegelt) während des normalen Betriebs der Flexodruckmaschine 10 führt.

Wenn die Farbwalze 50 bei ihrem Vorwärtslauf zur Druckwalze 40 in Richtung D in der genannten (aktuellen) gegenseitigen Kontaktposition angehalten wird, besteht das Verfahren darin, die lineare (absolute) Position des jeweiligen axialen Endes der Farbwalze 50 in D-Richtung bzw. die von dem jeweiligen axialen Ende der Farbwalze 50 zurückgelegte lineare Strecke in D-Richtung von der Ausgangsstellung (und damit der Nullstellung) bis zur oben genannten gegenseitigen Berührungsposition zu messen (Block P6).

Diese Messung wird dann als erste gegenseitige Kontaktposition zwischen der Druckwalze 40 und der Farbwalze 50 der Flexodruckmaschine 10 identifiziert oder bestimmt (Block P7) und als solche im Speicher der Steuereinheit 100 gespeichert.

An diesem Punkt wird das obige Verfahren eine Anzahl n von Malen wiederholt, wobei darauf geachtet werden muss, dass die Druckwalze 40 gemäß den jeweiligen n-1 (und verschiedenen) vorgegebenen Winkelstellungen gedreht wird.

In diesem Fall erlaubt das Verfahren, für jedes Druckwerk eine Anzahl n von gegenseitigen Kontaktpositionen zu erhalten, die wie oben beschrieben bestimmt werden.

Auch hier wird das obige Verfahren - wie oben erwähnt - für jedes axiale Ende der Farbwalze 50 unabhängig voneinander durchgeführt. In diesem Fall erlaubt das Verfahren, für jedes Druckwerk eine Anzahl von 2n gegenseitigen Kontaktpositionen zu erhalten, die wie oben beschrieben bestimmt werden.

An diesem Punkt berechnet das Verfahren dann für jedes Druckwerk eine durchschnittliche gegenseitige Kontaktposition (zwischen Druckwalze 40 und Farbwalze 50) in Abhängigkeit von jeder (n oder 2n) gegenseitigen Kontaktposition (Block P8) die für jede vorbestimmte Winkelstellung der Druckwalze 40 bestimmt wurde, und diese durchschnittliche gegenseitige Kontaktposition im Speicher der Steuereinheit 100 speichern.

Die durchschnittliche gegenseitige Kontaktposition wird erfindungsgemäß zumindest durch die erste der folgenden Formeln ermittelt:
- Reiner Durchschnitt der n Proben, die für jedes axiale Ende der Druckwalze 40 gemessen wurden.
- Medianfilter der n Proben, die an jedem axialen Ende der Druckwalze 40 erkannt wurden, wobei die Proben in aufsteigender Reihenfolge sortiert und das Zentrum der geordneten Serie ausgewählt wird.
- Mittelwert der n Proben, die für jedes axiale Ende der Druckwalze 40 gemessen wurden, wobei das Minimum und das Maximum verworfen werden.

Diese durchschnittliche gegenseitige Kontaktposition wird dann als erste Annäherung verwendet (Block P9), um einen Druckvorgang mit Flexodruckmaschine 10 durchzuführen, wie unten gezeigt wird.

Der Druckvorgang besteht insbesondere darin, die Flexodruckmaschine 10 so einzustellen, dass die Druckwalze 40 und die Farbwalze 50 jedes Druckwerks der Flexodruckmaschine 10 in ihren jeweiligen festgelegten (durchschnittlichen) gegenseitigen Kontaktpositionen positioniert werden, und dann die ersten Elektromotoren 31, 41 und 51 (mit einer vorbestimmten Drehzahl, die höher als die oben genannte Antriebsgeschwindigkeit ist) laufen zu lassen, so dass die flexible Folie F zwischen der zentralen Trommel 30 und der Druckwalze 40 (jedes Druckwerks) laufen kann, um den Druck derselben auszuführen.

Bekanntlich kann man vor der Flexodruckmaschine 10 eine oder mehrere Abrollvorrichtungen anordnen, auf denen die zu bedruckende flexible Folie F in speziellen Rollen gelagert und nach und nach abgewickelt wird.

Zusätzlich kann hinter der Flexodruckmaschine 10 ein Trockner angeordnet werden, durch welchen ein Wärmefluss, z. B. Heißluft, in die bedruckte flexible Folie F eingebracht wird, um den Druck zu trocknen, und ein Wickler, in dem die bedruckte und getrocknete flexible Folie F um einen Zylinder gewickelt wird, um wieder aufgewickelt zu werden.

Die Flexodruckmaschine 10 kann auch mit Antriebseinheiten ausgestattet werden, die den Antrieb der flexiblen Folie F unterstützen, und mit Bahnführungseinheiten, die die Bahn in Bezug auf die D-Richtung zentriert halten, sowie mit optischen Systemen (wie z. B. Kontrollkameras) für die automatische Kontrolle des auf der flexiblen Folie F erzielten Drucks.

### Bezugszeichenliste

- 10: Flexodruckmaschine
- 20: Gestellwand
- 30: Gegenwalze; zentrale Trommel
- 31: erster Elektromotor
- 32: erster Encoder
- 40: Druckwalze
- 41: erster Elektromotor
- 42: erster Encoder
- 43: zweiter Elektromotor
- 44: zweiter Encoder
- 50: Gegenwalze; Farbwalze
- 51: erster Elektromotor
- 52: erster Encoder
- 53: zweiter Elektromotor
- 54: zweiter Encoder
- 100: Steuereinheit

- D: Richtung gegenseitiger Annäherung
- F: Folie

## Patentansprüche

1. Verfahren zum Bestimmen einer Position des gegenseitigen Kontaktes zwischen einer Druckwalze (40) und mindestens einer Gegenwalze (30; 50), wobei die Druckwalze (40) und die mit dieser Druckwalze (40) in Kontakt zu stellende Gegenwalze (30; 50) jeweils in einer Flexodruckmaschine (10) angeordnet sind, wobei die Druckwalze (40) zwischen zwei Gegenwalzen (30; 50) angeordnet ist, von denen die eine Gegenwalze (30) als eine zentrale Trommel (30) und die andere Gegenwalze (50) als eine Farbwalze (50) ausgebildet sind, wobei sowohl die Druckwalze (40) als auch beide mit dieser Druckwalze (40) in Kontakt zu stellenden Gegenwalzen (30; 50) jeweils einen ersten Elektromotor (31; 41; 51) aufweisen und mittels des betreffenden ersten Elektromotors (31; 41; 51) jeweils rotativ bewegt werden können, wobei jeder dieser ersten Elektromotoren (31; 41; 51) jeweils einen ersten Encoder (32; 42; 52) aufweist, wobei die Druckwalze (40) und die Farbwalze (50) an jedem axialen Ende jeweils einen zweiten Elektromotor (43; 53) aufweisen und mittels des betreffenden zweiten Elektromotors (43; 53) jeweils in Richtung (D) einer gegenseitigen Annäherung zwischen der Druckwalze (40) und der mit dieser Druckwalze (40) in Kontakt zu stellenden Gegenwalze (30; 50) translatorisch bewegt werden können, wobei jeder dieser zweiten Elektromotoren (43; 53) jeweils einen zweiten Encoder (44; 54) aufweist, wobei das Verfahren folgende Schritte umfasst:
(a) rotatives Bewegen der mit der Druckwalze (40) in Kontakt zu stellenden Gegenwalze (30; 50) mittels des betreffenden ersten Elektromotors (31; 51), wobei die von dieser Gegenwalze (30; 50) beabstandet angeordnete Druckwalze (40) in einer vorbestimmten Winkelposition nicht rotierend belassen wird;
(b) translatorisches Bewegen der nicht rotierenden Druckwalze (40) in Richtung (D) der mit der Druckwalze (40) in Kontakt zu stellenden Gegenwalze (30; 50) mittels des betreffenden zweiten Elektromotors (43; 53);
(c) Erfassen mindestens eines von Null verschiedenen Wertes eines Parameters mit Hilfe des ersten Encoders (42) des betreffenden ersten Elektromotors (41) der Druckwalze (40), wobei dieser Parameter eine durch den gegenseitigen Kontakt zwischen der mit der Druckwalze (40) in Kontakt gestellten Gegenwalze (30; 50) und der Druckwalze (40) bewirkte Schleppdrehung anzeigt;
(d) Bestimmen der Position des gegenseitigen Kontakts zwischen der Druckwalze (40) und der mit dieser Druckwalze (40) in Kontakt gestellten Gegenwalze (30; 50) auf der Grundlage des Wertes des erfassten Parameters;
**gekennzeichnet durch** die Schritte:
(e) Verändern der bisherigen Winkelposition der Druckwalze (40) um einen von Null verschiedenen Winkel;
(f) Wiederholen der Schritte (a) bis (d) und Bestimmen der entsprechenden Position des gegenseitigen Kontakts zwischen der Druckwalze (40) und der mit dieser Druckwalze (40) in Kontakt gestellten Gegenwalze (30; 50) für die im Schritt (e) geänderte Winkelposition der Druckwalze (40);
(g) Berechnen einer durchschnittlichen Position des gegenseitigen Kontakts zwischen der Druckwalze (40) und der mit dieser Druckwalze (40) in Kontakt gestellten Gegenwalze (30; 50) in Abhängigkeit von jeder für eine bestimmte Winkelposition der Druckwalze (40) bestimmten Position des gegenseitigen Kontakts zwischen der Druckwalze (40) und der mit dieser Druckwalze (40) in Kontakt gestellten Gegenwalze (30; 50), wobei die Position des gegenseitigen Kontakts zwischen der Druckwalze (40) und der mit dieser Druckwalze (40) in Kontakt gestellten Gegenwalze (30; 50) für jedes axiale Ende der Druckwalze (40) unabhängig voneinander bestimmt wird und die durchschnittliche Position des gegenseitigen Kontakts zwischen der Druckwalze (40) und der mit dieser Druckwalze (40) in Kontakt gestellten Gegenwalze (30; 50) für jedes axiale Ende der Druckwalze (40) unabhängig voneinander berechnet wird.

2. Verfahren nach Anspruch 1, **dadurch gekennzeichnet, dass** die jeweiligen bestimmten Winkelpositionen der Druckwalze (40) jeweils in Abhängigkeit von einer Position im Relief eines auf der Mantelfläche der Druckwalze (40) angeordneten Klischees festgelegt werden.

3. Verfahren nach Anspruch 1 oder 2, **dadurch gekennzeichnet, dass** das im Schritt (d) vorgenommene Bestimmen der Position des gegenseitigen Kontakts zwischen der Druckwalze (40) und der mit dieser Druckwalze (40) in Kontakt zu stellenden Farbwalze (50) die Schritte umfasst:
(d1) Vergleichen des Wertes des erfassten Parameters mit einem zuvor festgelegten Wertebereich für diesen Parameter;
(d2) Messen einer von der Druckwalze (40) oder der mit dieser Druckwalze (40) in Kontakt zu stellenden Farbwalze (50) durch ihre jeweilige translatorische Bewegung bis zur Position des gegenseitigen Kontakts zwischen der Druckwalze (40) und der mit dieser Druckwalze (40) in Kontakt gestellten Farbwalze (50) zurückgelegten Strecke mittels des zweiten Encoders (44; 54) des die betreffende translatorische Bewegung antreibenden zweiten Elektromotors (43; 53);
(d3) Bestimmen der Position des gegenseitigen Kontakts zwischen der Druckwalze (40) und der mit dieser Druckwalze (40) in Kontakt gestellten Farbwalze (50) auf der Grundlage der gemäß Schritt (d2) gemessenen Strecke, wenn der Wert des erfassten Parameters im zuvor festgelegten Wertebereich für diesen Parameter liegt.

4. Verfahren nach Anspruch 1 oder 2 oder 3, **dadurch gekennzeichnet, dass** als gemäß Schritt (c) zu erfassender Parameter ein Drehimpuls erfasst wird, wobei dieser Drehimpuls von der jeweiligen Gegenwalze (30; 50) auf die Druckwalze (40) gegeben wird.

5. Verfahren nach Anspruch 1 oder 2 oder 3 oder 4, **dadurch gekennzeichnet, dass** die Position des gegenseitigen Kontakts zwischen der Druckwalze (40) und der mit dieser Druckwalze (40) in Kontakt zu stellenden Farbwalze (50) mittels des jeweiligen zweiten Encoders (44, 54) jedes zweiten Elektromotors (43, 53) unabhängig voneinander bestimmt wird, wenn die Druckwalze (40) und die mit dieser Druckwalze (40) in Kontakt zu stellende Farbwalze (50) durch ihren jeweiligen zweiten Elektromotor (43; 53) jeweils translatorisch bewegt werden.

6. Verfahren nach Anspruch 1 oder 2 oder 3 oder 4 oder 5, **dadurch gekennzeichnet, dass** die berechnete Position des gegenseitigen Kontakts zwischen der Druckwalze (40) und der mit dieser Druckwalze (40) in Kontakt gestellten Gegenwalze (30; 50) in einem von der Flexodruckmaschine (10) ausgeführten Druckprozess verwendet wird.

7. Flexodruckmaschine (10), aufweisend mindestens eine zwischen zwei Gegenwalzen (30; 50) angeordnete Druckwalze (40), wobei die eine Gegenwalze (30) als eine zentrale Trommel (30) und die andere Gegenwalze (50) als eine Farbwalze (50) ausgebildet sind, wobei sowohl die Druckwalze (40) als auch beide mit dieser Druckwalze (40) in Kontakt zu stellenden Gegenwalzen (30; 50) jeweils einen ersten Elektromotor (31; 41; 51) aufweisen und mittels des betreffenden ersten Elektromotors (31; 41; 51) jeweils rotativ bewegt werden können, wobei jeder dieser ersten Elektromotoren (31; 41; 51) jeweils einen ersten Encoder (32; 42; 52) aufweist, wobei die Druckwalze (40) und die Farbwalze (50) an jedem axialen Ende jeweils einen zweiten Elektromotor (43; 53) aufweisen und mittels des betreffenden zweiten Elektromotors (43; 53) jeweils in Richtung (D) einer gegenseitigen Annäherung zwischen der Druckwalze (40) und der mit dieser Druckwalze (40) in Kontakt zu stellenden Gegenwalze (30; 50) translatorisch bewegt werden können, wobei jeder dieser zweiten Elektromotoren (43; 53) jeweils einen zweiten Encoder (44; 54) aufweist, wobei diese Flexodruckmaschine (10) die Schritte des Verfahrens nach einem der Ansprüche 1 bis 6 ausführend ausgebildet ist.

8. Flexodruckmaschine (10) nach Anspruch 7, **dadurch gekennzeichnet, dass** eine Steuereinheit (100) vorgesehen und derart konfiguriert ist, dass diese Steuereinheit (100) die bestimmten Winkelpositionen der Druckwalze (40) an der jeweiligen Position des gegenseitigen Kontakts zwischen der Druckwalze (40) und der mit dieser Druckwalze (40) in Kontakt zu stellenden Gegenwalze (30; 50) festlegt und einen Druckprozess mit diesen festlegten Winkelpositionen der Druckwalze (40) ausführt.

## Claims

1. Method for determining the position of mutual contact between a printing roller (40) and at least one counter roller (30; 50), wherein the printing roller (40) and the counter roller (30; 50) to be placed in contact with said printing roller (40) are both arranged in a flexographic printing press (10), wherein the printing roller (40) is arranged between two counter rollers (30; 50), of which one counter roller (30) is in the form of a central drum (30) and the other counter roller (50) is in the form of an inking roller (50), wherein the printing roller (40) and both of the counter rollers (30; 50) to be placed in contact with said printing roller (40) each have a first electric motor (31; 41; 51) and can be moved in rotation, each by means of its respective first electric motor (31; 41; 51), wherein each of these first electric motors (31; 41; 51) has a first encoder (32; 42; 52), wherein the printing roller (40) and the inking roller (50) each have a second electric motor (43; 53) at each axial end and can be moved translationally, each by means of its respective second electric motor (43; 53), in the direction (D) of a mutual approach between the printing roller (40) and the counter roller (30; 50) to be placed in contact with said printing roller (40), wherein each of these second electric motors (43; 53) has a second encoder (44; 54), and wherein the method comprises the following steps:
(a) moving the counter roller (30; 50) that is to be placed in contact with the printing roller (40) in rotation by means of its respective first electric motor (31; 51) while the printing roller (40), which is arranged spaced from said counter roller (30; 50), is left in a predetermined angular position and not rotating;
(b) moving the non-rotating printing roller (40) translationally in the direction (D) toward the counter roller (30; 50) that is to be placed in contact with the printing roller (40), by means of the corresponding second electric motor (43; 53) ;
(c) detecting at least one non-zero value of a parameter by means of the first encoder (42) of the corresponding first electric motor (41) of the printing roller (40), wherein this parameter indicates a slip rotation induced by the mutual contact between the counter roller (30; 50) that has been placed in contact with the printing roller (40) and the printing roller (40) ;
(d) determining the position of mutual contact between the printing roller (40) and the counter roller (30; 50) that has been placed in contact with the printing roller (40), based on the value of the detected parameter;
**characterized by** the following steps:
(e) changing the previous angular position of the printing roller (40) by a non-zero angle;
(f) repeating steps (a) to (d) and determining the corresponding position of mutual contact between the printing roller (40) and the counter roller (30; 50) that has been placed in contact with said printing roller (40) for the angular position of the printing roller (40) that was changed in step (e) ;
(g) calculating an average position of mutual contact between the printing roller (40) and the counter roller (30; 50) that has been placed in contact with said printing roller (40), on the basis of every position of mutual contact between the printing roller (40) and the counter roller (30; 50) that has been placed in contact with said printing roller (40), determined for a specific angular position of the printing roller (40), wherein the position of mutual contact between the printing roller (40) and the counter roller (30; 50) that has been placed in contact with said printing roller (40) is determined for each axial end of the printing roller (40) independently of the other end, and the average position of mutual contact between the printing roller (40) and the counter roller (30; 50) that has been placed in contact with said printing roller (40) is calculated for each axial end of the printing roller (40) independently of the other end.

2. Method according to claim 1, **characterized in that** each of the specified angular positions of the printing roller (40) is defined on the basis of a location in the relief of a cliche which is arranged on the lateral surface of the printing roller (40) .

3. Method according to claim 1 or 2, **characterized in that** the determination of the position of mutual contact between the printing roller (40) and the inking roller (50) to be placed in contact with said printing roller (40), which is carried out in step (d), comprises the following steps:
(d1) comparing the value of the detected parameter with a previously defined range of values for that parameter;
(d2) measuring the distance traveled by the printing roller (40) or by the inking roller (50) to be placed in contact with said printing roller (40) in its respective translational movement up to the position of mutual contact between the printing roller (40) and the inking roller (50) that has been placed in contact with said printing roller (40), by means of the second encoder (44; 54) of the second electric motor (43; 53) which drives the relevant translational movement;
(d3) determining the position of mutual contact between the printing roller (40) and the inking roller (50) that has been placed in contact with said printing roller (40), based on the distance measured in step (d2), if the value of the detected parameter is within the previously defined value range for that parameter.

4. Method according to claim 1 or 2 or 3, **characterized in that**, as the parameter to be detected according to step (c), an angular momentum is detected, wherein this angular momentum is imparted to the printing roller (40) by the respective counter roller (30; 50).

5. Method according to claim 1 or 2 or 3 or 4, **characterized in that** the position of mutual contact between the printing roller (40) and the inking roller (50) to be placed in contact with said printing roller (40) is determined by means of the respective second encoder (44, 54) of each second electric motor (43, 53), each independently of the other, when the printing roller (40) and the inking roller (50) to be placed in contact with said printing roller (40) are moved translationally, each by its respective second electric motor (43; 53).

6. Method according to claim 1 or 2 or 3 or 4 or 5, **characterized in that** the calculated position of mutual contact between the printing roller (40) and the counter roller (30; 50) that has been placed in contact with said printing roller (40) is used in a printing process carried out by the flexographic printing press (10).

7. Flexographic printing press (10) comprising at least one printing roller (40) arranged between two counter rollers (30; 50), the one counter roller (30) being in the form of a central drum (30) and the other counter roller (50) being in the form of an inking roller (50), wherein the printing roller (40) and both of the counter rollers (30; 50) to be placed in contact with said printing roller (40) each have a first electric motor (31; 41; 51) and can be rotated, each by means of its respective first electric motor (31; 41; 51), wherein each of these first electric motors (31; 41; 51) has a first encoder (32; 42; 52), wherein the printing roller (40) and the inking roller (50) each have a second electric motor (43; 53) at each axial end and can be moved translationally, each by means of its respective second electric motor (43; 53), in the direction (D) of a mutual approach between the printing roller (40) and the counter roller (30; 50) to be placed in contact with said printing roller (40), wherein each of these second electric motors (43; 53) has a second encoder (44; 54), and wherein this flexographic printing press (10) is configured to carry out the steps of the method according to any one of claims 1 to 6.

8. Flexographic printing press (10) according to claim 7, **characterized in that** a control unit (100) is provided and is configured such that this control unit (100) defines the specific angular positions of the printing roller (40) at the respective positions of mutual contact between the printing roller (40) and the counter roller (30; 50) to be placed in contact with said printing roller (40) and carries out a printing process using these defined angular positions of the printing roller (40).

## Revendications

1. Procédé pour déterminer une position du contact mutuel entre un cylindre d'impression (40) et au moins un contre-cylindre (30 ; 50), dans lequel le cylindre d'impression (40) et le contre-cylindre (30 ; 50) à placer en contact avec ce cylindre d'impression (40) sont disposés respectivement dans une machine à imprimer par flexographie (10), dans lequel le cylindre d'impression (40) est disposé entre deux contre-cylindres (30 ; 50), parmi lesquels l'un des contre-cylindres (30) est réalisé sous la forme d'un tambour central (30) et l'autre contre-cylindre (50) sous la forme d'un cylindre encreur (50), dans lequel aussi bien le cylindre d'impression (40) que les deux contre-cylindres (30 ; 50) à placer en contact avec ce cylindre d'impression (40) présentent respectivement un premier moteur électrique (31 ; 41 ; 51) et peuvent être déplacés respectivement de manière rotative au moyen du premier moteur électrique (31 ; 41 ; 51) concerné, dans lequel chacun de ces premiers moteurs électriques (31 ; 41 ; 51) présente respectivement un premier codeur (32 ; 42 ; 52), dans lequel le cylindre d'impression (40) et le cylindre encreur (50) présentent sur chaque extrémité axiale respectivement un deuxième moteur électrique (43 ; 53) et peuvent être déplacés en translation au moyen du deuxième moteur électrique (43 ; 53) concerné respectivement dans la direction (D) d'un rapprochement mutuel entre le cylindre d'impression (40) et le contre-cylindre (30 ; 50) à placer en contact avec ce cylindre d'impression (40), dans lequel chacun de ces deuxièmes moteurs électriques (43 ; 53) présente respectivement un deuxième codeur (44 ; 54), dans lequel le procédé comprend les étapes suivantes :
(a) le mouvement rotatif du contre-cylindre (30 ; 50) à placer en contact avec le cylindre d'impression (40) au moyen du premier moteur électrique (31 ; 51) concerné, dans lequel le cylindre d'impression (40) disposé de manière espacée de ce contre-cylindre (30 ; 50) est laissé non rotatif dans une position angulaire prédéfinie ;
(b) le déplacement en translation du cylindre d'impression (40) non rotatif dans la direction (D) du contre-cylindre (30 ; 50) à placer en contact avec le cylindre d'impression (40) au moyen du deuxième moteur électrique (43 ; 53) concerné ;
(c) l'acquisition d'au moins une valeur d'un paramètre différente de zéro à l'aide du premier codeur (42) du premier moteur électrique (41) concerné du cylindre d'impression (40), dans lequel ce paramètre indique une rotation entraînée provoquée par le contact mutuel entre le contre-cylindre (30 ; 50) placé en contact avec le cylindre d'impression (40) et le cylindre d'impression (40) ;
(d) la détermination de la position du contact mutuel entre le cylindre d'impression (40) et le contre-cylindre (30 ; 50) placé en contact avec ce cylindre d'impression (40) sur la base de la valeur du paramètre acquis ;
**caractérisé par** les étapes :
(e) de modification de la position angulaire actuelle du cylindre d'impression (40) d'un angle différent de zéro ;
(f) de répétition des étapes (a) à (d) et détermination de la position correspondante du contact mutuel entre le cylindre d'impression (40) et le contre-cylindre (30 ; 50) placé en contact avec ce cylindre d'impression (40) pour la position angulaire du cylindre d'impression (40) modifiée à l'étape (e) ;
(g) de calcul d'une position moyenne du contact mutuel entre le cylindre d'impression (40) et le contre-cylindre (30 ; 50) placé en contact avec ce cylindre d'impression (40) en fonction de chaque position du contact mutuel entre le cylindre d'impression (40) et le contre-cylindre (30 ; 50) placé en contact avec ce cylindre d'impression (40) déterminée pour une position angulaire déterminée du cylindre d'impression (40), dans lequel la position du contact mutuel entre le cylindre d'impression (40) et le contre-cylindre (30 ; 50) placé en contact avec ce cylindre d'impression (40) pour chaque extrémité axiale du cylindre d'impression (40) est déterminée indépendamment l'un de l'autre et la position moyenne du contact mutuel entre le cylindre d'impression (40) et le contre-cylindre (30 ; 50) placé en contact avec ce cylindre d'impression (40) pour chaque extrémité axiale du cylindre d'impression (40) est calculée indépendamment l'un de l'autre.

2. Procédé selon la revendication 1, **caractérisé en ce que** les positions angulaires déterminées respectives du cylindre d'impression (40) sont définies respectivement en fonction d'une position en relief d'un cliché disposé sur la surface d'enveloppe du cylindre d'impression (40).

3. Procédé selon la revendication 1 ou 2, **caractérisé en ce que** la détermination réalisée à l'étape (d) de la position du contact mutuel entre le cylindre d'impression (40) et le cylindre encreur (50) à placer en contact avec ce cylindre d'impression (40) comprend les étapes :
(d1) de comparaison de la valeur du paramètre acquis à une plage de valeurs préalablement définie pour ce paramètre ;
(d2) de mesure d'un trajet parcouru par le cylindre d'impression (40) ou le cylindre encreur (50) à placer en contact avec ce cylindre d'impression (40) par son mouvement de translation respectif jusqu'à la position du contact mutuel entre le cylindre d'impression (40) et le cylindre encreur (50) placé en contact avec ce cylindre d'impression (40) au moyen du deuxième codeur (44 ; 54) du deuxième moteur électrique (43 ; 53) entraînant le mouvement de translation concerné ;
(d3) la détermination de la position du contact mutuel entre le cylindre d'impression (40) et le cylindre encreur (50) placé en contact avec ce cylindre d'impression (40) sur la base du trajet mesuré selon l'étape (d2), lorsque la valeur du paramètre acquis se situe dans la plage de valeurs préalablement définie pour ce paramètre.

4. Procédé selon la revendication 1 ou 2 ou 3, **caractérisé en ce qu'**une impulsion de rotation est acquise en tant que paramètre à acquérir selon l'étape (c), dans lequel cette impulsion rotative est donnée par le contre-cylindre (30 ; 50) respectif sur le cylindre d'impression (40).

5. Procédé selon la revendication 1 ou 2 ou 3 ou 4, **caractérisé en ce que** la position du contact mutuel entre le cylindre d'impression (40) et le cylindre encreur (50) placé en contact avec ce cylindre d'impression (40) est déterminée au moyen du deuxième codeur (44, 54) respectif de chaque deuxième moteur électrique (43, 53) indépendamment l'un de l'autre, lorsque le cylindre d'impression (40) et le cylindre encreur (50) à placer en contact avec ce cylindre d'impression (40) sont déplacés respectivement en translation par leur deuxième moteur électrique (43 ; 53) respectif.

6. Procédé selon la revendication 1 ou 2 ou 3 ou 4 ou 5, **caractérisé en ce que** la position calculée du contact mutuel entre le cylindre d'impression (40) et le contre-cylindre (30 ; 50) placé en contact avec ce cylindre d'impression (40) est utilisée dans un processus d'impression mis en œuvre par la machine à imprimer par flexographie (10).

7. Machine à imprimer par flexographie (10), présentant au moins un cylindre d'impression (40) disposé entre deux contre-cylindres (30 ; 50), dans laquelle l'un des contre-cylindres (30) est réalisé sous la forme d'un tambour central (30) et l'autre contre-cylindre (50) sous la forme d'un cylindre encreur (50), dans lequel aussi bien le cylindre d'impression (40) que les deux contre-cylindres (30 ; 50) à placer en contact avec ce cylindre d'impression (40) présentent respectivement un premier moteur électrique (31 ; 41 ; 51) et peuvent être déplacés respectivement de manière rotative au moyen du premier moteur électrique (31 ; 41 ; 51) concerné, dans lequel chacun de ces premiers moteurs électriques (31 ; 41 ; 51) présente respectivement un premier codeur (32 ; 42 ; 52), dans lequel le cylindre d'impression (40) et le cylindre encreur (50) présentent sur chaque extrémité axiale respectivement un deuxième moteur électrique (43 ; 53) et peuvent être déplacés en translation au moyen du deuxième moteur électrique (43 ; 53) concerné respectivement dans la direction (D) d'un rapprochement mutuel entre le cylindre d'impression (40) et le contre-cylindre (30 ; 50) à placer en contact avec ce cylindre d'impression (40), dans lequel chacun de ces deuxièmes moteurs électriques (43 ; 53) présente respectivement un deuxième codeur (44 ; 54), dans lequel cette machine à imprimer par flexographie (10) est réalisée de manière à mettre en œuvre les étapes du procédé selon l'une quelconque des revendications 1 à 6.

8. Machine à imprimer par flexographie (10) selon la revendication 7, **caractérisée en ce qu'**une unité de commande (100) est prévue et configurée de telle sorte que cette unité de commande (100) fixe les positions angulaires déterminées du cylindre d'impression (40) dans la position respective du contact mutuel entre le cylindre d'impression (40) et le contre-cylindre (30 ; 50) à placer en contact avec ce cylindre d'impression (40) et met en œuvre un processus d'impression avec ces positions angulaires définies du cylindre d'impression (40).
